# EUROPÄISCHE PATENTSCHRIFT

(11) **EP 0 644 817 B1**
(45) Veröffentlichungstag und Bekanntmachung des Hinweises auf die Patenterteilung: **20.03.1996**
(21) Anmeldenummer: 93912914.4
(22) Anmeldetag: 08.06.1993
(51) Int. Cl.: B25G 1/10

(54) **HEFT FÜR WERKZEUGE, INSBESONDERE SCHRAUBENDREHER**
GRIP FOR TOOLS, ESPECIALLY FOR SCREWDRIVERS
MANCHE POUR OUTILS, EN PARTICULIER POUR TOURNEVIS

(30) Priorität: 12.06.1992 DE 4219253
(43) Veröffentlichungstag der Anmeldung: 29.03.1995
(73) Patentinhaber: WERA WERK HERMANN WERNER GmbH & CO., D-42349 Wuppertal (DE)
(72) Erfinder: AMTENBRINK, Klaus, D-5600 Wuppertal 2 (DE); HOY, Robert, D-5620 Velbert 15 (DE); STRAUCH, Martin, D-5600 Wuppertal 12 (DE)
(74) Vertreter: Rieder, Hans-Joachim, Dr.
(86) Internationale Anmeldenummer: EP9301442
(87) Internationale Veröffentlichungsnummer: WO9325354

(56) Entgegenhaltungen:
- EP-A- 0 208 942
- DE-A- 2 204 755
- US-A- 2 985 209
- US-A- 4 290 465

## Beschreibung

Die Erfindung bezieht sich auf ein aus Kunststoff gespritztes Heft für Werkzeuge, insbesondere Schraubendreher, mit Zonen unterschiedlich harter Kunststoffe, gemäß den Oberbegriffen der Patentansprüche 1 und 2.

Ein derartiges Heft ist aus der US-A-2 985 209 bekannt. Dort ist ein Schraubendreher gezeigt, mit einem Kunststoffgriff. Der Kunststoffgriff weist ein Kernteil auf, welches aus einem härteren Material besteht. Die Mantelfläche des Kernteiles weist eine Profilierung auf. Das Kernteil wird von einem Mantel eingehüllt.

Ein Mehrkomponentengriff ist auch durch die DE-C-35 25 163 bekannt. Dort soll die Materialkomposition bei gleichmäßiger Umfangsverteilung eine erhöhte Griffigkeit des Heftes bringen. Bei trotzdem stabilem Grundkörper wird ein druckstellenvermeidender Halt in der Bedienungswand erreicht. Bei Heften mit Zonen unterschiedlich harter Kunststoffe besteht darüber hinaus das Problem, die Angel des in das Heft einzusteckenden Werkzeuges mit der nötigen Stabilität zu lagern. Beispielsweise bei einem Schraubendreherheft darf die Angel sich nicht im Heft drehen. Bei bekannten Schraubendrehern ist daher die die Angel umgebende Zone des Heftes aus einem Material härteren Kunststoffs ausgebildet. Die Elastizität dieses harten Materiales erlaubt allerdings nur bedingt ein nachträgliches Hineinstecken von Schraubendreherklingen in das Heft. Gewöhnlich können solche nachträglich in das fertige Heft hineingesteckten Schraubendreherklingen auch leicht wieder herausgezogen werden. Das harte Material ist in der Regel nicht dazu geeignet, eine nötige Haltekraft auf beispielsweise die an der Angel angeordneten Ausprägungen zur Drehmomentübertragung auszuüben. Würde man andererseits eine Schraubendreherklinge in ein Heft einstecken, bei dem die Aufnahmehöhlung von elastischem, also weicherem Kunststoffmaterial umgeben ist, so könnte hierdurch zwar eine bessere Verankerung gegen Herausziehen der Klinge erreicht werden, allerdings würden betätigungsbedingte Verformungen u.U. einer Lockerung der Verbindung Angel Heft führen.

In Kenntnis dieser Vorgabe hat sich die vorliegende Erfindung die Aufgabe gestellt, ein gattungsgemäßes Heft in baulich vorteilhafter Ausgestaltung so auszubilden, daß bei optimalem Zusammenhalt der Zonen die Elastizität des Heftes vergrößert ist, insbesondere eine hohe Kompensationstiefe der betätigungsbedingten Verformungen erreicht wird.

Gelöst ist diese Aufgabe durch die in den Ansprüchen 1 und 2 angegebene Erfindung. Die abhängigen Ansprüche 3-12 beziehen sich auf vorteilhafte Weiterbildungen des gattungsgemäßen Heftes.

Zufolge einer solchen Ausgestaltung ist ein gattungsgemäßes Heft erhöhter Gebrauchsstabilität erzielt: Beim Gegenstand gemäß dem Anspruch 1 besteht der Mantel aus einem härteren Material. Die Vertiefungen werden vom Mantel nicht mehr bis zur Erzielung einer kreisförmigen Querschnittsform selbst ausgefüllt. Der Mantel besteht vielmehr selbst aus Vertiefungen, die aus der Profilierung der Mantelfläche des Kernteiles resultieren. Diese Vertiefungen sollen dann bis zur Erzielung einer etwa kreisförmigen Querschnittsform mit einem weicheren Kunststoff ausgefüllt sein. Hierdurch ist nicht die gesamte äußere Fläche mit einem weichen Kunststoff versehen. Es sind die Vertiefungen des Härtemantels, welche mit weichem Kunststoff ausgefüllt sind. Entsprechend dem Anspruch 2 soll ein hartes Kernteil eine profilierte Mantelfläche aufweisen. Diese profilierte Mantelfläche ist von einem weichem Material umspritzt. Dabei werden die aus der Profilierung der Mantelfläche des Kernteiles resultierenden Vertiefungen von dem weichen Material ausgefüllt. Das Kernteil soll mindestens eine radiale Sollbruchstelle aufweisen, die beim Einstecken der Klinge aufbrechen soll. Das Kernteil soll sich zufolge seiner Härte auseinander bewegen. Der Mantel gibt zufolge seiner Elastizität nach und ist in der Lage, das gespreizte Kernteil nach Einschieben der Angel wieder zusammen zu drücken, so daß die Angel fest in dem Kernteil gehalten ist. An der Schraubendreherklinge angeordnete Flügel oder dergleichen, mittels welcher ein Drehmoment auf das Werkzeug übertragen werden soll, liegen dann nicht mehr im weichen Kunststoffmaterial ein, sondern im harten Kunststoffmaterial. Mittels der Querschnittsprofilierung des Kernteiles, welches insbesondere zahnradförmig oder sternförmig profiliert ist, läßt sich erfindungsgemäß aus einem weichen, daß harte Kernteil umgebende Material ein Drehmoment auf die Klinge übertragen, ohne daß sich eine Lockerung in Verbindung Angel/Heft einstellt. Bei der erfindungsgemäßen Ausgestaltung brauchen die elastischen Haltekräfte, die die Angel gegen ein Herausziehen aus dem Kernteil sichern, nicht vom harten Kunststoffmaterial aufgebracht werden, sondern können von dem harten Kunststoffmaterial umgebenden weichen Material aufgebracht werden. Die Wirkung der Elastizität des weicheren Bereiches kann dabei über eine im wesentlichen unelastische Verlagerung von Bereichen des Kernteiles auf die Angel übertragen werden. Es bietet sich herstellungstechnisch an, beim Kernteil die Sollbruchstelle in paralleler Ausrichtung zur Achse der Höhlung verlaufend zu fertigen. Hierdurch entstehen dann durch einen Spalt oder dergleichen getrimmte parallel zur Achse der Angel verlaufende Teilbereich aus hartem Material, die den in das Heft eingesteckten Angelbereich zwischen sich einklemmen. Es sind dann durch den Schlitz getrennte Kernbereiche vorgesehen, die zufolge des den Kern umgebenden elastischen Kunststoffmaterial aufeinander gepreßt werden. Es ist vorgesehen, daß das harte Kernteil eine das Stirnende der Höhlung überfangende Kuppel ausbildet, hierdurch ist auch eine axiale Verlagerung der Angel unterbunden, wenn beispielsweise das Heft in Verbindung mit einem Schraubendreher benutzt wird, und selbiger als Durchschlag oder ähnliches mit einem Hammer beaufschlagt wird. Das Kernteil besitzt bevorzugt mehrere, insbesondere zwei oder vier in gleichmäßiger Umfangsverteilung angeordnete, radiale Sollbruchstellen. Diese Sollbruchstellen werden dadurch ausgebildet, daß zwischen Mantelfläche und Höhlungsinnenfläche angeordnete Stege gespritzt werden, welche dann beim Eintreiben der Angel brechen. Dabei kann vorgesehen sein, daß an der Angel Flügel vorgesehen sind, die radial aus dem bevorzugt rechteckigen oder runden Angelkörper heraustreten und in den von der aufgebrochenen Sollbruchstelle gebildeten Spalt eintauchen und so zwischen zwei Teilen des Kernteiles zum liegen kommen. Wegen der elastischen Beaufschlagung der sich beim Eintreiben der Angel bildenden Teile der Hakenkernzone drückt sicht der Spalt nach dem Durchtreten der Flügel wieder zusammen, so daß die Angel nur mittels einer hohen Zugkraft aus dem Heft wieder Herausgezogen werden kann. Der das harte Kernteil umgebende Mantel besteht bevorzugt aus Polyethylen oder Polypropylen und braucht nicht, kann aber von einer Hülle aus bevorzugt härterem Material umspritzt werden. Wird der das querschnittsprofilierte Kernteil umgebende Mantel nicht von weiterem Kunststoff umspritzt, so ist die Außenkontur des Mantels bevorzugt im Querschnitt rund gefertigt und bildet mit ihrer Oberfläche die Angriffsfläche für die Hand des Benutzers aus. Insbesondere wenn dieser elastische Mantel noch mit einer Hülle umspritzt ist, welche aus einem härteren Kunststoffmaterial besteht, kann dieser Mantel aus einem Kunststoffschaum bestehen. Bevorzugt ist daran gedacht, als Kunststoffschaum ein leichtes Material zu verwenden, so daß der Schraubendreher schwimmen kann. Eine weitere Weiterbildung der Erfindung sieht vor, daß das Kernteil aus einem weichen Material gefertigt ist und von einem härteren Mantelbereich umspritzt ist. Hierzu ist so vorgegangen, daß die zentrale Höhlung sich in einem Kernteil mit profilierter Mantelfläche befindet, welches von einem Mantel etwa gleichbleibender Wandungsstärke aus härterem Kunststoff umspritzt ist, wobei die aus der Profilierung der Mantelfläche resultierenden Vertiefungen bis zur Erzielung einer etwa kreisförmigen Querschnittsform mit einem weicheren Kunststoff aufgefüllt sind. Die entsprechende Profilierung bringt einen innigen, schlupffreien Verbund der unterschiedlich harten Kunststoffe. In einem Wechsel von Tal und Berg in Umfangsrichtung ist jetzt das Kernteil von der Schicht aus härterem Material überlagert. Deren Klüfte sind sodann ausgefüllt. So greift formschlüssig Profil in Profil. Die entsprechende Wellenform läßt auch eine größere Kontaktfläche zwischen den in Verbund stehenden Kunststoffen entstehen. Da das Kernteil von einem relativ härteren Kunststoff umschlossen ist, kann das Kernteil selbst demgegenüber bedeutend weniger hart sein, was zugleich den Vorteil eröffnet, daß sich die Elastizität bzw. Flexibilität des Heftes bis in das Innere desselben hinein fortsetzt, also gewaltsame Verformungen eine große Kompensationsmasse vorfinden. Die Mantelwand wirkt dabei wie ein elastischer bzw. in Grenzen flexibler Reif. Das alles führt zu einer noch greifsympathischeren Gestalt, zumal in vorteilhafter Nutzung der durch die gleichbleibende Wandungsstärke vorliegenden Vertiefungen zum Auffüllen des weicheren Kunststoffes die diesbezüglichen Gebrauchsgewohnheiten voll erhalten bleiben, nur daß die gleichmäßig verteilt liegenden Weichstellen nun fertigungsgünstiger realisiert werden können. Das Heft liegt gut in der Hand. Ein ausgewogener, gleichmäßig verteilter und damit optimaler mechanischer Verbund im Hinblick auf die am bzw. im Heft auftretenden Kräfte wird mit einfachen Mitteln erreicht, wenn der Querschnitt des Kernteiles etwa zahnradförmig profiliert ist. Insoweit entstehen in Längsrichtung des Heftes orientierte Nuten in gleichförmiger Anordnung und exakt winkelverteilt. Einerseits aus formtechnischen Gründen (es genügt ein Anspritzpunkt auf jeder Fugenseite) und andererseits zur Erzielung eines vertiefungsübergreifenden Verbundes der Ausfüllungen wird weiter vorgeschlagen, daß die einzelnen, in Umfangsrichtung hintereinander liegenden Felder der aufgefüllten Vertiefungen durch je eine in Umfangsrichtung verlaufende, eine Nut des Mantels ausfüllende Rippe weicheren Kunststoffmateriales verbunden sind. Die Füllungen "halten sich so an der Hand". Außerdem wirken die Nuten als Verteilungskanäle der Spritzmasse. Vorteilhaft ist weiter, daß die Nut in ihrer Tiefe bis in bzw. an das Kernteil reicht. Hierdurch läßt sich sogar unter Durchgriff des relativ härteren Mantels eine radial gerichtete Verankerung der Ausfüllungen an bzw. in dem Kernteil erzeugen. Neben einer Vernetzung zum Mantel hin stellt dies eine insgesamt hohen mechanischen Beanspruchungen bestens standhaltende Verbindung dar. Endlich ist es noch von sogar eigenständiger Bedeutung, daß das Kernsteil aus porig gespritztem Recyclingmaterial besteht. Gedacht ist hier in erster Linie auch wiederum an Kunststoff, so daß auf diesem Wege eine umweltbewußte Maßnahme greift, nämlich "Altmaterial" einzusetzen. Die das Kernteil bildende Masse hat dabei den weit größeren Materialanteil, welches Kernteil von der harten Neukunststoffmasse in Art einer Kaschierungsschicht deutlich geringeren Materialanteils stabilisierend umgeben wird. Das Kernteil steckt in einer Tasche. Die Porigkeit kann bis zur Schwimmfähigkeit des Heftes (plus Klinge) getrieben werden. Die zentrale Höhlung wird im allgemeinen um die Angel herumgeformt oder die Angel wird in eine solche Höhlung eingesteckt werden. In letzterem Falle sind ihre die Drehsicherung bildenden Mittel schneidenartig (Schneidangel) gestaltet. Es ist weiterhin vorgesehen, daß bei einem Heft, wie es zuletzt beschrieben ist, der dort als reiches Kernteil beschriebene Bereich, welcher bevorzugt aus einem Recycling-Material besteht, wiederum ein hartes inneres Kernteil aufweist, das dann die eingangs genannten guten Drehmomentübertragungseigenschaften aufweist und insbesondere dazu geeignet ist, das Heft nachträglich mit Werkzeugen (Klingen) zu bestücken.

Der Gegenstand der Erfindung ist nachstehend anhand eines zeichnerisch veranschaulichten Ausführungsbeispieles näher erläutert. Es zeigt:
- Fig. 1: ein das erfindungsgemäße Heft aufweisender Schraubendreher in Seitenansicht,
- Fig. 2: eine Unteransicht des Heftes, und zwar gegen das klingenabgewandte Ende des Schraubendrehers gesehen,
- Fig. 3: das Kernteil des Schraubendrehers in Seitenansicht,
- Fig. 4: den Schnitt gemäß Linie IV-IV in Figur 3,
- Fig. 5: das in eine Spritzform eingebrachte Kernteil mit umspritztem Mantel aus härterem Kunststoff,
- Fig. 6: einen Querschnitt hierzu, folgend der Linie VI-VI in Figur 5,
- Fig. 7: den Schnitt gemäß Linie VII-VII in Figur 5, vergrößert, die nutbildenden Füllstücke veranschaulichend,
- Fig. 8: das aus der Spritzform genommene Zwischenprodukt des Schraubendrehers, also vor Auffüllen der Vertiefungen mit einem weicheren Kunststoff, die Nuten verdeutlichend,
- Fig. 9: den Schnitt gemäß Linie IX-IX in Figur 8, vergrößert,
- Fig. 10: einen der Figur 9 entsprechenden vergrößerten Querschnitt nach Auffüllen der Vertiefungen, (hier nur als halber Schnitt wiedergegeben),
- Fig. 11: eine dem Schnitt gemäß Figur 7 ver gleichbare Darstellung einer Variante bei Umspritzen des Mantels und
- Fig. 12: diese Variante in Darstellung wie Figur 10,
- Fig. 13: ein Heft eines Schraubendrehers einer weiteren Ausführungsform,
- Fig. 14: das Heft gemäß Figur 13 mit eingesteckter Klinge,
- Fig. 15: eine Darstellung eines Heftes gemäß Figur 13 im Querschnitt gemäß der Linie XV-XV und
- Fig. 16: einen Querschnitt durch eine weitere Ausführungsform der Erfindung.

Dem in Figur 1 dargestellten Schraubendreher ist ein Heft H zugeordnet.

Das Heft H sitzt auf dem eine Schneide 1 tragenden Ende der Schraubendreherklinge 2 abgewandten Ende 3. Das Ende 3 weist drehsichernde Schneiden oder Flügel 4 auf.

Bei anderen Werkzeugen, beispielsweise einer Feile, würde das Ende 3 die Angel sein.

Besagtes Ende 3 erstreckt sich mehr oder weniger lang in einer zentralen, längsgerichteten Höhlung 5 des Heftes H.

Die Schraubendreherklinge 2 besteht aus Stahl.

Das Heft H besteht aus Kunststoff, aufgeteilt oder unterteilt in Zonen unterschiedlicher Härte.

Eine erste Zone ist gebildet von einem Kernteil 6. Letzteres bringt die größte anteilige Materialanhäufung und ist zäh-plastisch.

Eine zweite Zone bildet ein das Kernteil 6 einhüllender Mantel 7. Letzterer besteht aus hartem Kunststoff.

Eine weitere und damit dritte oder letzte Zone ergibt sich aus in Vertiefungen 8 des Mantels 7 eingebrachten Ausfüllungen 9. Diesbezüglich handelt es sich um bei auftretenden Betätigungsbelastungen verformbaren Kunststoff, einzuordnen in die Kategorie weich-elastisch.

Die drei genannten Komponenten führen zu einem greifsympathischen Heft H, über welches ein hohes Drehmoment aufgebracht werden kann, ohne daß sich an der Bedienungshand schmerzhafte Druckstellen ergäben.

Andererseits ist aber auch der Zusammenhalt der Zonen gesichert, und zwar nicht allein aufgrund der Vernetzung der einzelnen Kunststoff-Zonen zueinander, sondern auch wesentlich beeinflußt durch eine besondere Art der Profilierung. Diese ergibt sich im einzelnen aus den oben aufgeführten Schnittdarstellungen. So besteht das Kernteil 6, im Querschnitt gesehen, aus einem zahnradförmigen Profil. Dessen zahnartige Vorsprünge 10 sind trapezförmiger Gestalt und belassen zwischen sich, im Querschnitt gesehen, als V-förmige Kerbtäler die erwähnten Vertiefungen 8. Vorsprünge 10 und Vertiefungen 8 liegen in gleichmäßiger Winkelverteilung und schaffen eine recht flächengroße umlaufende Mantelfläche 11. Es sind insgesamt sechs Vorsprünge 10 realisiert mit der entsprechenden Anzahl an Vertiefungen 8, welche in Längsrichtung unterbrochen sind (vergl. Figur 8). Die Querschnittsanteile von Vorsprung 10 und Vertiefung 8 sind etwa gleich. Die Länge der Flanke der trapezförmigen Vorsprünge 10 entsprechen der kopfseitigen Abflachung der Vorsprünge; deren Kopfbreite geht etwa doppelt in die Basis des Trapezes.

Der sich mit der Mantelfläche 11 vernetzende Mantel 7 folgt der Berg/Tal-Umfangswellung. Der durch Umspritzen aufgebrachte Mantel 7 aus härterem Kunststoff behält seine Wandungsstärke etwa gleichbleibend bei. Diese liegt bei ca. 2 mm. Die Vertiefungen 8 zeichnen sich durch und sind auch am beschichteten Produkt mit 8 deklariert.

Die Mantelfläche 11 geht einerends in eine schwach gewölbte Kuppe 12 über. Letztere formt das der Schneide 1 abgewandte Ende des Kernteils 6 und ist ebenfalls durch den erwähnten Mantel 7 aus härterem Kunststoff überzogen und trägt konsequent das Bezugszeichen 7.

Am der Kuppe 12 gegenüberliegenden Ende, an welchem sich der Eingang der Höhlung 5 befindet, ist der aus härterem Kunststoff gebildete Mantel unter Schaffung eines Kragens 12 herangezogen. Der Kragen 12 trägt deutlich gegenüber einer davor liegenden Ringkehle 14 des Heftes H auf. Besagte Ringkehle 14 erstreckt sich gut über ein Drittel der Länge des Heftes H und schließt nach einer bundartigen Erbreiterung 15 an eine zweite Ringkehle 16 etwa gleicher axialer Länge wie 14 an. Letztere (16) setzt sich ansteigend in eine Greifzone 17 des größten Durchmessers des Heftes H fort, um anschließend in gleicher Weise abfallend in eine dritte Ringkehle 18 überzugehen, welche über eine konvex gerundete Endzone in die erwähnte Kuppe 12 einläuft.

Die Ringkehlen 14,16 und 18 sind in ihrer Durchwölbung etwas übertrieben wiedergegeben. Zugrunde liegt die ergonomisch ausgereifte Heftform, wie sie aus der DE-C-12 98 060 der Anmelderin hervorgeht und hier voll einbezogen wird.

Der Kragen 13 erreicht etwa den Durchmesser der bundförmigen Erbreiterung 15 und ist an seiner Peripherie unrund, insbesondere hexagonal gestaltet, so daß das Werkzeug nicht wegrollt. Die Abflachungen sind mit 19 bezeichnet und ergeben sich aus Figur 1.

Sowohl im Querschnittsbereich der bundförmigen Erbreiterung 15 als auch der der Greifzone 17 maximalen Durchmessers und der Kuppe 12 ist die Profilierung zugunsten eines ungestört durchgehenden, kreisrunden Querschnitts unterbrochen. Greifzone 17 und bundförmige Erbreiterung sind überdies in Längsrichtung des Heftes konvex gewölbt. Hier tritt also ein rotationssymmetrisch verlaufender Anteil an härterer Greifzone "zu Tage". Um die kreisrunde Querschnittsgestalt auch bezüglich der reich profilierten Zonen zu verwirklichen und überdies die Griffigkeit des Heftes H zu erhöhen, sind die Vertiefungen 8 bis zur Erzielung einer etwa kreisförmigen Querschnittsform mit dem weiteren Kunststoff angefüllt. Es wird auf die Schnittdarstellungen verwiesen. Selbstredend braucht es sich dabei nicht um eine exakt kreisförmige Querschnittsgestalt handeln. Es könnte auch schon eine in Umfangsrichtung anschließende mehrkäntige Flächenfolge vorliegen, dies auch so, daß die Vertiefungen 8 sog. Einzelhohlkehlen formen, in die das Gewebe der Bedienungshand sich unter Nachgeben der Ausfüllung 9 leicht einformt.

Wie Figur 3 als Zwischenprodukt entnehmbar, führt die auf die axiale Länge der zweiten und dritten Ringkehle 16,18 begrenzte Ausbildung von Vertiefungen 8 zu einen etwa ovalen Umriß aufweisenden, umfangsverteilt liegenden Feldern F. Die Begrenzung der Felder F ist gebildet durch eine mantelwandseitige Randkante 20 der Vertiefungen 8. Deren Grund 21 ist die schneidenartige Rinne der V-Täler und endet in einem Radiusabstand vor den gerundeten Enden der länglichen Felder F. Beide Enden zusammengeschoben würden einen sich zum Inneren des Kernteils 6 hin verjüngenden Hohlkegel formen.

Zu einem über die Vernetzung hinausgehenden Verbindungshalt zwischen Mantel 7 und Kernteil 6 könnte die Randkante 20 auch hinterschnitten sein. Das ist an den gerundeten Enden der Felder F realisiert und in Figur 8 dargestellt, vergleiche Bezugszeichen 20'.

In Umfangsrichtung gesehen, weisen die Felder F eine Breite auf, die dem zwei- bis dreifachen, je einen Steg 22 belassenden Abstandsmaß zwischen den in Längsrichtung orientierten Feldern F (an der Oberfläche) entspricht.

Wie Figur 1 entnehmbar, stehen die einzelnen Felder F über die Stege 22 der Felder F hinaus in Materialverbindung. Erreicht ist dies dadurch, daß die einzelnen, in Umfangsrichtung nebeneinander und in Längsrichtung hintereinander liegenden Felder F der aufgefüllten Vertiefungen 8 durch je eine in Umfangsrichtung verlaufende Nut 23 verbunden sind. Hierdurch entsteht ein umlaufender Spritzverbund für die Ausfüllungen 9. Das die Nut 23 durchsetzende Kunststoffmaterial ist dort als ausfüllende Rippe 24 deklariert.

Die Rippen 24 liegen auf halber Länge der Felder F, und zwar umlaufend in einer gemeinsamen Ebene.

Freigehalten sind die die Rippen 24 bildenden Nute 23 beim Aufspritzen des Mantels 7 durch an einer Spritzform Sp berücksichtigte,in das Formnest N weisende Füllstücke 25. Letztere können im Querschnitt des Mantels 7 enden, wie sich dies aus Figur 12 ergibt, oder aber auch durchreichen bis auf die Mantelfläche 11 des das Herzstück des Heftes H bildenden Kernteils 6. Auf diese Weise hätte der weichere, die Ausfüllungen 9 und Rippen 24 bildende Kunststoff eine Verankerung gleich an den beiden anderen Zonen, nämlich am Mantel 7 und am Kernteil 6.

Die radial einwärts gerichtet bis auf die Köpfe der im Querschnitt trapezförmigen Vorsprünge 10 durchgreifende Version der Füllstücke 25 ergibt sich beispielsweise aus Figur 7. Die Füllstücke 25 setzen sich dort erkennbar bis in den den Mantel 7 formenden Füllraum 26 der Spritzform Sp fort, und zwar bis auf den Grund des Füllraumes.

In der Teilungsfuge 27 beider Formhälften der Spritzform Sp wird das entsprechende Füllstück 25 dort natürlich anteilig von den Formhälften gebildet.

Das Kernteil 6 besteht aus porig gespritztem Recycling-Material. Dies hat einen besonderen Vorteil insofern, als es auf die Qualität des entsprechenden Altmateriales vordringlich nicht ankommt. Es muß spritzbar sein und kann eine Mischstruktur sogar mittlerer Härte haben. Die wie auch immer erreichte Struktur wird nämlich stabilisiert durch den das Kernteil 6 allseitig umgebenden Mantel 7 aus Kunststoff härterer Art. Andererseits kann eine relativ weich ausfallende Füllung der vom Mantel 7 umschlossenen Tasche auch vorteilhaft für eine Steckzuordnung von Schraubendreherklingen 2 mit selbstschneidenden Flügeln 4 sein.

Ein weiterer Vorteil eines solchen porösen Aufbaues besteht in einer höhere Belastungen sogar elastisch aufnehmenden Gerüststruktur, so daß extreme Verformungen des Heftes H nicht zu einem Ablösen der miteinander verbundenen Kunststoffschichten führt. Hinzu kommt als zusätzliche Komponente auch noch der in Umfangsrichtung wechselnde Tiefeneingriff der Schichten zueinander. Am Heft H wirksame Drehbelastungen gehen stets gegen sperrend wirkende Flanken aufgrund der erwähnten, im Querschnitt zahnradförmigen Profilierung des Kernteiles 6 und des Mantels 7. Die Ausfüllungen 9 werden in Richtung der sie aufnehmenden Taschen komprimiert.

Ein letzter Vorteil ergibt sich aus der porösen, Gaseinschlüsse enthaltenden Struktur für eine nutzbare Schwimmfähigkeit des Heftes H, so daß der Schraubendreher etc. in solchen Arbeitssituationen nicht verloren geht. Es kann sich um eine offenporige oder geschlossenporige Gerüststruktur handeln, wobei im Falle der offenporigen Struktur durch eine entsprechende Bemantelung auch das der Schneide 1 zugewandte Stirnende des Kernteils 6 dort kein Wasser oder dergleichen eindringen kann. Diese den Eingang der Höhlung 5 bis auf die Mantelfläche der Schraubendreherklinge 2 abschließende Mantelwandzone trägt das Bezugszeichen 28.

Die Profilierung macht die kehlenbedingte Wellung des Heftes im wesentlichen mit.

In Figur 13 ist ein weiteres Ausführungsbeispiel der Erfindung dargestellt. Dort weist das Heft 100 einen harten Kernteil 102 auf, der eine zentrale Höhlung aufweist, die sich fluchtend einer zentralen Höhlung 107 anschließt. Das Kernteil 102 weist eine Kuppel 108 auf, in die die sich der Höhlung 107 anschließende Höhlung 104 ausläuft. Der Kernbereich 102 dieses Heftes ist aus einem harten Kunststoffmaterial, insbesondere Polykarbon gefertigt. Dieser harte Kunststoffbereich ist im Profil sternförmig ausgebildet (Figur 15). Die Sterne 103 ragen radial in einen Bereich 101 aus einem weicherem, elastischem Kunststoffmaterial hinein. Die äußere Kontur des Heftes 100 wird von der Zone 101 aus weicherem Kunststoff ausgebildet. Diese Zone bildet die Oberfläche 106 des Heftes aus. Im Ausführungsbeispiel hat das Heft einen zylindrischen Außenquerschnitt. Der sternförmige Mantelquerschnitt des inneren Kernteils bildet Sollbruchstellen 110 aus. Diese Sollbruchstellen werden dadurch gebildet, daß im wesentlichen zwei spiegelsymmetrisch ausgebildete Kernteilhälften über Materialstege 110 miteinander verbunden sind. Durch diese Verbindung der beiden Hälften mittels Materialstegen 110 bilden sich Schlitze 105 aus, die mit weicherem Material angefüllt sind. Im Ausführungsbeispiel hat die Höhlung 104 einen rechteckigen Querschnitt.

Wird nun bei diesem Ausführungsbeispiel in die Höhlung 107 beispielsweise eine Klinge mit Schraubendreherkopf eingeschoben, so sollen die Flügel 109 der Klinge so orientiert sein, daß sie mit den Sollbruchstellen 110 fluchten. Beim Einschieben, welches mit Kraftbeaufschlagung in axialer Richtung auf die Klinge erfolgt, teilen sodann die Flügel 109 der Klinge die Stege 110 der Sollbruchstelle. Die beiden gegenüberliegenden, dadurch entstehenden Teile des Kernteiles 102 werden dadurch auseinander gepreßt gegen die elastischen Rückstellkräfte der Zone 101 aus elastischem Material. Sobald der Flügelbereich einen Bereich der Höhlung durchfahren hat, schließt sich zufolge des elastischen Anpreßdruckes der auf die beiden geteilten harten Kernteile drückt der Schlitz, so daß die Klinge gegen Herausziehen gesichert ist. Die Klinge wird soweit in die Höhlung 104 eingetrieben, bis sie mit ihrer Stirnfläche an die hintere Stirnfläche 104' der Höhlung 104 stößt. Die Stirnseite der Klinge liegt somit in der Kuppel 108 und kann mit axialen Kräften beaufschlagt werden.

Die Querschnittsfläche der Höhe 104, welche, wie insbesondere in Figur 16 dargestellt, auch einen runden Querschnitt haben kann, ist bevorzugt geringer, als die Querschnittsfläche der in die Höhlung 104 einzusteckenden Klinge. Hierdurch ist gewährleistet, daß nach Bruch der Sollbruchstellen, der beim Durchschieben der Flügel 109 geschieht, immer eine radiale Belastung auf die Klinge gewährleistet ist.

Bei dem in Figur 16 dargestellten Ausführungsbeispiel ist der Mantel 101 mit einer Hülle 112 aus hartem Material umspritzt. Diese Ausführungsform entspricht im wesentlichen der Figur 9, weshalb hier auf die Beschreibung zu diesem Ausführungsbeispiel (Figur 9) verwiesen wird. Im Unterschied zu dem Ausführungsbeispiel Figur 9 weist das Ausführungsbeispiel Figur 16 einen zentralen harten Kern 102 auf, mit insgesamt vier Sollbruchstellen 110, welche wie im Ausführungsbeispiel Figur 15 ebenfalls von Stegen gebildet werden, die Schlitze 105 belassen, in welche wiederum weiches Material eingespritzt ist.

Vorteilhaft an dieser Ausführungsform, bei dem eine mittlere Zone aus elastischem Material vorgesehen ist, welche von einer harten Hülle umgeben ist, ist das die elastischen Kräfte, die auf das Kernteil wirken, aus einer Kompressibilität der elastischen Zone 101 hervorgeht. Das mit einem sternförmigen Profil ausgebildete harte Kernteil 102 wird somit nach der Zerstörung der Sollbruchstellen beim Eintreiben der Angel in radialer Richtung durch die Rückstellkraft des komprimierbaren Kunststoffmaterials der Zone 101 beaufschlagt.

Hinsichtlich der Außenkontur und Außenstruktur dieses Heftes wird auf die Beschreibung zu Figur 9 verwiesen, so insbesondere die Stege und die Vertiefung sowie die Ausfüllungen mit weicherem Material an der Schraubendreheroberfläche beschrieben worden sind.

Die gespaltene Ausbildung des harten, querschnittsprofilierten Kernteiles hat insbesondere den Vorteil, daß die Flügel 109 oder dergleichen der Angel nicht nur zur Drehmomentübertragung dient, sondern auch als Widerhaken zur axialen Befestigung der Angel im Heft. Durch seine Profilierung bildet das harte Kernteil eine Drehmomentsübertragungsangriffsflächenvergrößerung aus.

## Patentansprüche

1. Aus Kunststoff gespritztes Heft (H) für Werkzeuge, insbesondere Schraubendreher, mit Zonen unterschiedlich harter Kunststoffe, von denen der härtere bei den durch die Betätigungsbelastung auftretenden Kräften unverformbar ist und der weichere jedoch geringe elastische Verformungen zuläßt, und einer zentral liegenden Aufnahmehöhlung (5) für die Angel (3) einer Werkzeugklinge (2), wobei die zentrale Höhlung (5) sich in einem Kernteil (6) mit profilierter Mantelfläche (11,) befindet, welches von einem Mantel (7) umspritzt ist, dadurch gekennzeichnet, daß der Mantel (7) aus einem härteren Material besteht und Vertiefungen (8) aufweist, die aus der Profilierung der Mantelfläche (11) resultieren, und die Vertiefungen (8) bis zur Erzielung einer etwa kreisförmigen Querschnittsform (18) mit einem weicheren Kunststoff ausgefüllt sind.

2. Aus Kunststoff gespritztes Heft (H) für Werkzeuge, insbesondere Schraubendreher, mit Zonen unterschiedlich harter Kunststoffe, von denen der härtere bei den durch die Betätigungsbelastung auftretenden Kräften unverformbar ist und der weichere jedoch geringe elastische Verformungen zuläßt, und einer zentral liegenden Aufnahmehöhlung (104) für die Angel einer Werkzeugklinge, wobei die zentrale Höhlung (104) sich in einem Kernteil (102) befindet, welches von einem Mantel (101) aus weicherem Material umspritzt ist, wobei die aus der Profilierung der Mantelfläche (102') resultierenden Vertiefungen (111) bis zur Erzielung einer etwa kreisförmigen Querschnittsform mit dem weicheren Kunststoff des Mantels ausgefüllt sind, dadurch gekennzeichnet, daß das Kernteil mindestens eine, insbesondere zwei oder vier, bevorzugt in gleichförmiger Umfangsverteilung angeordnete, radiale Sollbruchstellen (110) ausbildet.

3. Heft nach Anspruch 1 oder 2, dadurch gekennzeichnet, daß der Querschnitt des Kernteiles (6, 102) etwa zahnrad- oder sternförmig profiliert ist.

4. Heft nach Anspruch 2, dadurch gekennzeichnet, daß das Kernteil aus einem härteren Kunststoffteil, insbesondere Polycarbon besteht.

5. Heft nach einem oder mehreren der Ansprüche 2 bis 4, dadurch gekennzeichnet, daß das Kernteil (102) eine das Stirnende (104') der Höhlung (104) überfangende Kuppel (108) ausbildet.

6. Heft nach Anspruch 1 oder 3, dadurch gekennzeichnet, daß das Kernteil mindestens eine, insbesondere zwei oder vier, bevorzugt in gleichförmiger Umfangsverteilung angeordnete, radiale Sollbruchstellen (110) ausbildet.

7. Heft nach einem oder mehreren der vorhergehenden Ansprüche 2 bis 6, dadurch gekennzeichnet, daß die Sollbruchstellen als zwischen Mantelfläche (102') und Höhlungsinnenfläche angeordnete Materialstege (110) ausgebildet sind.

8. Heft nach einem oder mehreren der vorhergehenden Ansprüche 2, 3, 4, 5 oder 7, dadurch gekennzeichnet, daß der aus einem elastischen, insbesondere komprimierbaren Kunststoff, insbesondere aus PE oder PP oder einem Kunststoffschaum bestehende Mantel (101) eine umspritzte Hülle (112) aufweist aus härterem Kunststoffmaterial.

9. Heft nach einem oder mehreren der vorhergehenden Ansprüche 1, 3, 6 oder 7, dadurch gekennzeichnet, daß die weichere, der einander durchdringenden Zonen unterschiedlich harter Kunststoffe, von denen der härtere bei den durch die Betätigungsbelastung auftretenden Kräften unverformbar ist, dabei jedoch geringe elastische Verformungen zuläßt, und das Kernteil (6) von einem Mantel (7) etwa gleichbleibender Wandungsstärke aus härterem Kunststoff umspritzt ist, wobei die aus der Profilierung der Mantelfläche (11) resultierenden Vertiefungen (8) bis zur Erzielung einer etwa kreisförmigen Querschnittsform mit einem weicherem Kunststoff ausgefüllt (Ausfüllung 9) sind

10. Heft nach einem oder mehreren der vorhergehenden Ansprüche, dadurch gekennzeichnet, daß einzelne, in Umfangsrichtung hintereinander liegende Felder (F) der aufgefüllten Vertiefungen (8) durch eine in Umfangsrichtung verlaufende, eine Nut (23) des Mantels (7) ausfüllende Rippe (24) weicheren Kunststoffmateriales verbunden sind.

11. Heft nach Anspruch 10, dadurch gekennzeichnet, daß die Nut (23) in ihrer Tiefe bis an das Kernteil (6) reicht.

12. Heft nach einem oder mehreren der vorhergehenden Ansprüche, dadurch gekennzeichnet, daß das Kernteil (6) aus porig gespritztem Recycling-Material besteht.

## Claims

1. Injection-moulded plastic handle (H) for tools, in particular screwdriver, with zones of plastics with different hardness, of which the harder one is non-deformable by the forces occurring due to operational loading, but the softer one allows minor elastic deformation, and with a centrally located receiving cavity (5) for the tang (3) of a tool blade (2), wherein the central cavity (5) is located in a core portion (6) with a profiled peripheral surface (11), around which a casing (7) is injection-moulded, characterised in that the casing (7) is made of a harder material and comprises recesses (8) which result from profiling of the peripheral surface (11), and the recesses (8) are filled with a softer plastic until a more or less circular cross-sectional shape (18) is obtained.

2. Injection-moulded plastic handle (H) for tools, in particular screwdriver, with zones of plastics with different hardness, of which the harder one is non-deformable by the forces occurring due to operational loading, but the softer one allows minor elastic deformation, and with a centrally located receiving cavity (104) for the tang of a tool blade, wherein the central cavity (104) is located in a core portion (102) around which a casing (101) made of a softer material is injection-moulded, wherein the recesses (111) resulting from profiling of the peripheral surface (102') are filled with the softer plastic of the casing until a more or less circular cross-sectional shape is obtained, characterised in that the core portion forms at least one, in particular two or four, radial predetermined breaking points (110) preferably arranged in uniform circumferential distribution.

3. Handle according to claim 1 or 2, characterised in that the cross-section of the core portion (6, 102) is profiled more or less in the shape of a gear or star.

4. Handle according to claim 2, characterised in that the core portion consists of a harder plastic portion, in particular polycarbon.

5. Handle according to one or more of claims 2 to 4, characterised in that the core portion (102) forms a dome (108) covering the end (104') of the cavity (104).

6. Handle according to claim 1 or 3, characterised in that the core portion forms at least one, in particular two or four, radial predetermined breaking points (110) preferably arranged in uniform circumferential distribution.

7. Handle according to one or more of the preceding claims 2 to 6, characterised in that the predetermined breaking points are formed as webs of material (110) arranged between the peripheral surface (102') and the inner surface of the cavity.

8. Handle according to one or more of the preceding claims 2, 3, 4, 5 or 7, characterised in that the casing (101) made of an elastic, in particular compressible plastic, in particular PE or PP or a foam plastic, comprises a surrounding injection-moulded sheath (112) of harder plastic material.

9. Handle according to one or more of the preceding claims 1, 3, 6 or 7, characterised in that the softer one of the zones of plastics with different hardness penetrating each other, of which the harder one is non-deformable by the forces occurring due to operational loading, allows minor elastic deformation however, and the core portion (6) is surrounded by an injection-moulded casing (7) of more or less constant wall thickness made of harder plastic, wherein the recesses (8) resulting from profiling of the peripheral surface (11) are filled (filling 9) with a softer plastic until a more or less circular cross-sectional shape is obtained.

10. Handle according to one or more of the preceding claims, characterised in that individual areas (F) of the filled recesses (8), located one behind the other in the circumferential direction, are connected by a rib (24) of softer plastic material extending in the circumferential direction and filling a groove (23) of the casing (7).

11. Handle according to claim 10, characterised in that the groove (23) in its depth extends as far as the core portion (6).

12. Handle according to one or more of the preceding claims, characterised in that the core portion (6) is made of porously injection-moulded recycled material.

## Revendications

1. Manche (H) pour outil, en particulier pour tournevis, réalisé en matière synthétique injectée et dont la matière synthétique présente des zones de dureté différentes, la plus dure de ces zones étant indéformable sous l'action des forces résultant de l'effort d'actionnement, tandis que la plus tendre autorise néanmoins de faibles déformations élastiques, et comprenant une cavité (5) disposée centralement pour recevoir la queue (3) d'une lame d'outil (2), la cavité centrale (5) se trouvant dans une partie de noyau (6) à surface d'enveloppe profilée (11), qui est ouverte par extrusion d'une enveloppe (7), caractérisé en ce que l'enveloppe (7) est constituée d'un matériau plus dur et comporte des creusures (8) qui résultent du profilage de la surface d'enveloppe (11), et en ce que les creusures (8) sont remplies d'une matière synthétique plus tendre jusqu'à l'obtention d'une forme de section transversale (18) sensiblement circulaire.

2. Manche (H) pour outil, en particulier pour tournevis, réalisé en matière synthétique injectée et dont la matière synthétique présente des zones de dureté différentes, la plus dure de ces zones étant indéformable sous l'action des forces résultant de l'effort d'actionnement, tandis que la plus tendre autorise néanmoins de faibles déformations élastiques, et comprenant une cavité (104) disposée centralement pour recevoir la queue d'une lame d'outil, la cavité centrale (104) se trouvent dans une partie de noyau (102) qui est couverte par extrusion d'une enveloppe (101) en matériau plus tendre, dans lequel les creusures (111) résultant du profilage de la surface d'enveloppe (102') sont remplies de la matière synthétique plus tendre de l'enveloppe jusqu'à l'obtention d'une forme de section transversale sensiblement circulaire, caractérisé en ce que la partie de noyau présente au moins un, en particulier deux ou quatre, emplacements radiaux de rupture (110) disposés de préférence selon une répartition périphérique régulière.

3. Manche selon la revendication 1 ou 2, caractérisé en ce que la section transversale de la partie de noyau (6, 102) est profilée sensiblement en forme de roue d'engrenage ou d'étoile.

4. Manche selon la revendication 2, caractérisé en ce que la partie de noyau se compose d'une partie de matière synthétique plus dure, en particulier de polycarbonate.

5. Manche selon l'une ou plusieurs des revendications 2 à 4, caractérisé en ce que la partie de noyau (102) présente une coupole (108) recouvant l'extrémité frontale (104') de la cavité (104).

6. Manche selon la revendication 1 ou 3, caractérisé en ce que la partie de noyau présente au moins un, en particulier deux ou quatre, emplacements radiaux de rupture (110) disposés de préférence selon une répartition périphérique régulière.

7. Manche selon l'une ou plusieurs des revendications précédentes 2 à 6, caractérisé en ce que les emplacements de rupture sont réalisés sous la forme de barrettes de matériau (110) disposées entre la surface d'enveloppe (102') et la surface intérieure de cavité.

8. Manche selon l'une ou plusieurs des revendications précédentes 2, 3, 4, 5 ou 7, caractérisé en ce que l'enveloppe (101) se composant d'une matière synthétique élastique, en particulier de matière synthétique comprimable, en particulier de polyéthylène (PE) ou de polypropylène (PP) ou d'une mousse de matière synthétique, comporte une couverture injectée (112) en matière synthétique plus dure.

9. Manche selon l'une ou plusieurs des revendications précédentes 1, 3, 6 ou 7, caractérisé en ce que des matières synthétiques de différentes duretés des zones se traversant mutuellement, la plus dure de ces matières synthétique est indéformable sous l'action des forces résultant de l'effort d'actionnement, tandis que la plus tendre autorise cependant de faibles déformations élastiques et que la partie de noyau (6) est recouverte par extrusion d'une enveloppe (7) en matière synthétique plus dure avec une épaisseur de paroi sensiblement constante, et en ce que les creusures (8) résultant du profilage de la surface d'enveloppe (11) sont remplies d'une matière synthétique plus tendre (remplissage 9) jusqu'à l'obtention d'une forme de section transversale sensiblement circulaire.

10. Manche selon l'une ou plusieurs des revendications précédentes, caractérisé en ce que les travées individuelles (F) des creusures (8) remplies et disposées les unes derrière les autres dans la direction périphérique, sont reliées par une nervure (24) en matière synthétique plus tendre, remplissant une rainure (23) de l'enveloppe (7) et courant dans la direction périphérique.

11. Manche selon la revendication 10, caractérisé en ce que la rainure (23) s'étend en profondeur jusqu'à la partie de noyau (6).

12. Manche selon l'une ou plusieurs des revendications précédentes, caractérisé en ce que la partie de noyau (6) est réalisée en matériau poreux de recyclage injecté.
